# EUROPÄISCHE PATENTSCHRIFT

(11) **EP 3 992 097 B1**
(45) Veröffentlichungstag und Bekanntmachung des Hinweises auf die Patenterteilung: **30.07.2025**
(21) Anmeldenummer: 21189895.2
(22) Anmeldetag: 05.08.2021
(51) Int. Cl.: B65D 5/22, B65D 5/24, B65D 5/36, B65D 5/50, B65D 5/68

(54) **FALTSCHACHTEL UMFASSEND EINE SCHALE AUS KARTON**
FOLDING BOX COMPRISING A CARDBOARD TRAY
BOÎTE PLIANTE COMPRENANT UNE BARQUETTE EN CARTON

(30) Priorität: 30.10.2020 DE 202020106223 U
(43) Veröffentlichungstag der Anmeldung: 04.05.2022
(73) Patentinhaber: GPI Frankfurt & Augsburg GmbH, 65830 Kriftel (DE)
(72) Erfinder: Nickel, Manuel, 52351 Düren (DE)
(74) Vertreter: Hauck Patent- und Rechtsanwälte PartmbB

(56) Entgegenhaltungen:
- EP-A1- 2 072 408
- WO-A1-2012/076610
- CN-A- 103 387 075
- DE-U1- 202011 051 159
- DE-U1- 9 420 580
- US-A1- 2007 235 513

## Beschreibung

Die Erfindung betrifft eine Faltschachtel umfassend eine Schale aus Karton.

Zum Verpacken von Kosmetika, Parfums, Büchern, CDs, Essbesteck, Mobiltelefonen und anderen hochwertigen Gegenständen oder Geschenken werden Festkartonagen verwendet. Hierbei handelt es sich um Verpackungen, die aus einem besonders dicken, mit bedrucktem Papier oder einem anderen Bezugsstoff beschichteten Karton bestehen. Festkartonagen werden insbesondere für Produkte zu Weihnachten, Ostern, Valentinstag, Muttertag, Vatertag usw. verwendet. Sie müssen von Hand gefertigt und aufgerichtet vom Hersteller an den Hersteller des zu verpackenden Produktes geliefert werden. Die Fertigung und der Transport der Festkartonagen vom Hersteller der Verpackung zum Hersteller des darin zu verpackenden Produktes sind aufwendig und teuer.

Die EP 2 072 408 B1 beschreibt ein Tray aus einem einteiligen Zuschnitt aus Karton, bei dem eine Bodenwand an den seitlichen Rändern über Faltlinien mit äußeren Seitenwandteilen verbunden ist, die über Faltlinien an den oberen Rändern mit inneren Seitenwandteilen verbunden sind, die gegen die äußeren Seitenwandteile gefaltet sind, wobei ein inneres Seitenwandteil an einem unteren Rand über eine Faltlinie mit einem zusätzlichen Wandteil verbunden ist, das auf der Bodenwand aufliegt.

Die CN 103 387 075 A beschreibt eine Faltschachtel, bei der eine Verstärkungsplatte über Verbindungsplatten faltbar mit einer Bodenplatte eines schalenförmigen Unterteils verbundenen ist. Hierdurch wird eine Verstärkung der Faltschachtel erreicht.

Die US 2007/235513 A1 offenbart eine Faltschachtel mit einer rechteckigen Bodenwand, äußeren Seitenwandteilen, Ecklaschen und inneren Seitenwandteilen, und mit einer Einlage aus Karton, die auf der Innenseite der Bodenwand angeordnet ist, wobei die Faserlaufrichtung des Kartons der Einlage in einem Winkel von 90° zur Faserlaufrichtung in der Bodenwand des Kartons der Schale ausgerichtet ist.

Davon ausgehend liegt der Erfindung die Aufgabe zugrunde, eine Faltschachtel zur Verfügung zu stellen, die eine weiter erhöhte Festigkeit und Stabilität aufweist und mit einem verringerten Materialeinsatz auskommt.

Die Aufgabe wird durch eine Faltschachtel mit den Merkmalen von Anspruch 1 gelöst. Vorteilhafte Ausführungsarten der Faltschachtel sind in Unteransprüchen angegeben.

Die erfindungsgemäße Faltschachtel umfasst eine Schale aus Karton, die eine rechteckige Bodenwand, über Faltlinien mit den Rändern der Bodenwand verbundene äußere Seitenwandteile, über seitliche Faltlinien mit den seitlichen Rändern von äußeren Seitenwandteilen verbundene Ecklaschen und über Faltlinien mit den oberen Rändern der äußeren Seitenwandteile verbundene innere Seitenwandteile umfasst, wobei die Ecklaschen jeweils gegen ein benachbartes äußeres Seitenwandteil gefaltet und die inneren Seitenwandteile gegen die Innenseiten der äußeren Seitenwandteile und die daran anliegenden Ecklaschen gefaltet sind, und eine Einlage aus Karton, die auf der Innenseite der Bodenwand angeordnet ist, wobei die Faserlaufrichtung des Kartons der Einlage in einem Winkel zur Faserlaufrichtung in der Bodenwand des Kartons der Schale ausgerichtet ist, vorzugsweise in einem Winkel von 90°, dadurch gekennzeichnet, dass die inneren Seitenwandteile der Schale an ihrem unteren Rand über Faltlinien mit Bodenwandlaschen verbunden sind, die an der Innenseite der Bodenwand oder der Einlage anliegen und die Bodenwandlaschen an den seitlichen Rändern Anschrägungen aufweisen, wobei sich benachbarte Bodenwandlaschen mit Anschrägungen aneinander abstützen.

Gemäß der Erfindung wird eine besonders feste Faltschachtel dadurch erreicht, dass als Schale ein sogenanntes "Krempel-Tray" verwendet wird, bei dem die Seitenwände doppellagig ausgebildet sind. Zudem werden durch die Ecklaschen Verstärkungen an den Ecken der Schale erreicht und die Schale in aufgerichteter Stellung stabilisiert. Schließlich ist der Boden der Schale besonders fest, da er von der Bodenwand und der auf der Innenseite der Bodenwand angeordneten Einlage aus Karton gebildet wird. Dabei geht die Festigkeit des Bodens deutlich über die Festigkeit eines herkömmlichen Trays aus einem einteiligen Zuschnitt mit einem zweilagigen Boden gemäß EP 2 072 408 B1 hinaus, da die Verstärkung durch eine Einlage aus Karton gebildet ist, die so bezüglich der Bodenwand ausgerichtet ist, dass die Faserlaufrichtung des Kartons der Einlage senkrecht oder in einem anderen Winkel zur Faserlaufrichtung des Kartons der Bodenwand ausgerichtet ist. Bei der Faserlaufrichtung handelt es sich um die Richtung, in der herstellungsbedingt im Karton die Zellstofffasern bevorzugt ausgerichtet sind. Überraschenderweise wurde gefunden, dass die Stabilität des Bodens der Schale stark dadurch verbessert werden kann, dass die Faserlaufrichtung der Bodenwand der Schale in einem Winkel zur Faserlaufrichtung in der Einlage ausgerichtet ist. Zudem hat die Faltschachtel den Vorteil, dass sie in Stapeln flachliegend gelagert und transportiert werden kann, sodass der Aufwand für die Lagerung und den Transport gegenüber herkömmlichen Festkartonagen wesentlich herabgesetzt ist. Insbesondere können aufeinandergestapelte Zuschnitte der Schale platzsparend gelagert und transportiert werden. Ein weiterer Vorteil liegt darin, dass die Faltschachtel ohne Verkleben aufgerichtet werden kann und in der aufgerichteten Konfiguration stabil ist. Dies wird dadurch erreicht, dass die Ecklaschen zwischen den inneren und den äußeren Seitenwandteilen festgehalten werden und sich die inneren Seitenwandteile aneinander und an der Bodenwand oder der Einlage abstützen. Ein weiterer Vorteil besteht darin, dass die Faltschachtel aus qualitativ hochwertig bedruckbarem Karton herstellbar ist, sodass sie auch hinsichtlich der Bedruckung einer Festkartonage sehr nahekommt. Auch die Innenoberfläche der Faltschachtel ist sehr gut bedruckbar. Schließlich kann gegenüber einer Festkartonage erhebliches Gewicht eingespart werden.

Gemäß einer Ausführungsart umfasst die Faltschachtel einen Deckel mit einer Deckwand zum Abdecken der Schale. Gemäß einer weiteren Ausführungsart besteht der Deckel aus Karton. Gemäß einer anderen Ausführungsart ist die Schale in eine Umverpackung eingesetzt oder an der Oberseite durch eine durchsichtige Folie aus Karton geschlossen, die beispielsweise auf den oberen Rand der Schale aufgesiegelt ist.

Gemäß einer weiteren Ausführungsart ist auf der Innenseite der Deckwand eine weitere Einlage aus Karton angeordnet, deren Faserlaufrichtung in einem Winkel zur Faserlaufrichtung des Kartons der Deckwand ausgerichtet ist, vorzugsweise in einem Winkel von 90°. Hierdurch wird eine besonders stabile Deckwand erreicht, sodass die Faltschachtel insgesamt besonders stabil ausgebildet ist. Die Erfindung bezieht aber auch mögliche Ausführungsarten ein, bei denen auf der Innenseite der Deckwand keine weitere Einlage aus Karton angeordnet ist, beispielsweise wenn die Faltschachtel einen Sichtdeckel aufweist.

Gemäß einer weiteren Ausführungsart sind die Einlage und die Bodenwand mittels eines Leims oder eines anderen Klebstoffs miteinander verklebt und/oder sind die weitere Einlage und die Deckwand mittels eines Leims oder eines anderen Klebstoffs miteinander verklebt. Durch diesen Materialverbund wird ein besonders steifer und stabiler Boden und/oder Deckel erreicht. Das Festkleben der Einlage an der Bodenwand und/oder der weiteren Einlage an der Deckwand erfolgt vorzugsweise bereits beim Faltschachtelhersteller. Die bereits vorgeklebten Zuschnitte können flachliegend in Stapeln gelagert und vom Faltschachtelhersteller zum Hersteller der zu verpackenden Ware oder einem Copacker (Lohnpacker) geliefert werden. Dieser braucht nur noch die Faltschachtel in herkömmlicher Weise aufzurichten. Alternativ werden die Bodenwand und die Einlage und/oder die Deckwand und die weitere Einlage nicht vom Faltschachtelhersteller miteinander verklebt, sondern voneinander getrennt jeweils in Stapeln flach übereinanderliegend an den Hersteller des zu verpackenden Produktes oder den Copacker geliefert. Dieser setzt die Verpackung aus den gelieferten Zuschnitten zusammen. Hierbei kann die Einlage entweder lose auf die Bodenwand aufgelegt oder mit dieser verklebt werden und/oder kann die weitere Einlage entweder lose auf die Deckwand aufgelegt oder mit dieser verklebt werden.

Gemäß einer weiteren Ausführungsart werden die Einlage und die Bodenwand mittels mehrerer paralleler Leimspuren oder Streifen aus einem anderen Klebstoff miteinander verklebt und/oder werden die weitere Einlage und die Deckwand mittels mehrerer paralleler weiterer Leimspuren oder Streifen aus einem anderen Klebstoff miteinander verklebt. Durch die parallelen Leimspuren oder Streifen aus einem anderen Klebstoff kann die Stabilität bzw. Steifigkeit bereits wesentlich erhöht werden. Eine vollflächige Verklebung der Einlage mit der Bodenwand und/oder der weiteren Einlage mit der Deckwand ist hierfür nicht erforderlich. Durch das Aufbringen von Leimspuren oder Streifen aus Klebstoff können gegenüber einer vollflächigen Verklebung große Klebstoffmengen eingespart werden.

Gemäß einer weiteren Ausführungsart sind drei Streifen aus einem Klebstoff vorhanden, wobei zwischen zwei äußeren Streifen ein oder mehrere mittlere Streifen vorhanden sind. Hierdurch wird die Einlage mit der Bodenwand oder der Deckwand so verbunden, dass die verschiedenen Lagen daran gehindert sind, sich relativ zueinander zu verschieben oder auseinander zu gehen.

Gemäß einer weiteren Ausführungsart werden die Streifen in Durchlaufrichtung des Kartons, aus dem die Faltschachtel gebildet wird und/oder in Durchlaufrichtung des Kartons, aus dem der Deckel gebildet wird, parallel auf die Bodenwand und/oder die Deckwand aufgebracht. Dies begünstigt hohe Herstellgeschwindigkeiten.

Gemäß einer weiteren Ausführungsart weist die Faltschachtel einen Stulpdeckel auf. Durch die Seitenwände des aufgesetzten Stulpdeckels wird die Stabilität der Seitenwände der Faltschachtel weiter erhöht. Gemäß einer weiteren Ausführungsart ist an der Innenseite der Deckwand des Stulpdeckels eine weitere Einlage angeordnet, wodurch die Stabilität der Deckwand erhöht wird. Gemäß einer anderen

Ausführungsart ist an der Innenseite der Deckwand des Stulpdeckels keine weitere Einlage angeordnet, beispielsweise bei Ausführung des Stulpdeckels als Sichtdeckel.

Gemäß einer weiteren Ausführungsart weist der Deckel eine rechteckige Deckwand, über Faltlinien mit den Rändern der Deckwand verbundene weitere äußere Seitenwandteile, über seitliche Faltlinien mit den weiteren äußeren Seitenwandteilen verbundene weitere Ecklaschen und über Faltlinien mit den unteren Rändern der weiteren äußeren Seitenwandteile mit diesen verbundene weitere innere Seitenwandteile auf, wobei die weiteren Ecklaschen jeweils gegen ein benachbartes weiteres äußeres Seitenwandteil gefaltet und die weiteren inneren Seitenwandteile gegen die Innenseiten der weiteren äußeren Seitenwandteile und die daran anliegenden weiteren Ecklaschen gefaltet sind. Hierdurch wird ein Stulpdeckel gebildet, der wie die Schale der Faltschachtel als "Krempel-Tray" ausgebildet ist, flachliegend in Stapeln gelagert und transportiert und ohne Verklebungen in eine stabile Konfiguration aufgerichtet werden kann.

Gemäß einer weiteren Ausführungsart sind über seitliche Faltlinien Dreieckslaschen mit den seitlichen Rändern von äußeren Seitenwandteilen verbunden und jeweils paarweise über eine mittlere Faltlinie zwischen den seitlichen Faltlinien miteinander verbunden, wobei die Dreieckslaschen jeweils um die mittlere Faltlinie gegeneinander und gegen eine der benachbarten äußeren Seitenwandteile gefaltet sind. Bei dieser Ausführungsart wird jede Ecklasche von einem Paar Dreieckslaschen gebildet. Hierdurch wird eine abdichtende und besonders stabile Verbindung zwischen den benachbarten äußeren Seitenwandteilen erreicht. Gemäß einer weiteren Ausführungsart sind über seitliche Faltlinien mit den weiteren äußeren Seitenwandteilen weitere Dreieckslaschen verbunden, die jeweils paarweise über eine mittlere Faltlinie zwischen den seitlichen Faltlinien miteinander verbunden sind, sind die weiteren Dreieckslaschen jeweils um die mittlere Faltlinie gegeneinander und gegen ein benachbartes weiteres äußeres Seitenwandteil gefaltet. Bei dieser weiteren Ausführungsart wird jede Ecklasche von einem Paar weiterer Dreieckslaschen gebildet. Hierdurch wird ein an den Ecken zwischen den weiteren äußeren Seitenwandteilen abdichtende und besonders stabile Verbindung zwischen den benachbarten weiteren äußeren Seitenwandteilen erreicht.

Gemäß einer weiteren Ausführungsart überdecken die inneren Seitenwandteile die Einlage randseitig und/oder überdecken die weiteren inneren Seitenwandteile die weitere Einlage randseitig. Hierdurch wird die Einlage und/oder die weitere Einlage an inneren Seitenwandteilen und/oder weiteren inneren Seitenwandteilen randseitig abgestützt und eine besonders hohe Stabilität der Faltschachtel zwischen den Seitenwänden und der Bodenwand bzw. der Deckwand erreicht. Falls die Einlage und/oder die weitere Einlage nicht festgeklebt werden, kann durch diese Ausführungsart verhindert werden, dass die Einlage aus der Schachtel und/oder die weitere Einlage aus dem Stulpdeckel herausfallen kann. Hierzu überdecken vorzugsweise die inneren Seitenwandteile die Einlage an mindestens zwei einander gegenüberliegenden Rändern und/oder die weiteren inneren Seitenwandteile die weitere Einlage an mindestens zwei einander gegenüberliegenden Rändern.

Gemäß einer weiteren Ausführungsart sind die weiteren inneren Seitenwandteile über Faltlinien an ihren oberen Rändern mit Deckwandlaschen verbunden, die an der Innenseite der Deckwand oder der weiteren Einlage anliegen. Über die Bodenwandlaschen können sich die inneren Seitenwandteile und/oder über die Deckwandlaschen können sich die weiteren inneren Seitenwandteile besser abstützen, um die Schale und/oder den Stulpdeckel in der aufgerichteten Konfiguration zu halten. Die Deckwandlaschen weisen an den seitlichen Rändern weitere Anschrägungen auf, wobei sich benachbarte Deckwandlaschen mit weiteren Anschrägungen aneinander abstützen.

Gemäß einer weiteren Ausführungsart ist die Schale und/oder der Deckel ausgebildet gemäß ECMA-Code B 10.02.00.00 oder B 10.04.00.00.

Gemäß einer weiteren Ausführungsart ist der Deckel eine Hülle. Die Hülle umfasst oder besteht aus vier Hüllenwänden, die über Faltlinien aneinandergelenkt sind. Eine der Hüllenwände ist zugleich die Deckwand. Eine der Hüllenwände kann aus zwei einander überlappenden und im Überlappungsbereich miteinander verklebten oder verhakten Hüllenwandabschnitten bestehen. Durch eine der beiden Öffnungen an den Enden der Hülle hindurch kann die Schale in die Hülle eingeschoben werden. Die Hülle kann vollständig aus Karton bestehen oder aus Karton aus transparentem Kunststoff, wobei die Deckwand zumindest teilweise aus transparentem Kunststoff ausgebildet ist, um einen Sichtdeckel zu bilden. Ferner kann die Hülle insgesamt aus transparentem Kunststoff bestehen.

Gemäß einer weiteren Ausführungsart ist der Deckel ein Klappdeckel. Der Klappdeckel kann einteilig mit der Schale oder als zusätzliches Bauteil ausgebildet sein. Bei einteiliger Ausbildung kann der Klappdeckel an einem Rand über eine Faltlinie mit einer Verbindungslasche verbunden sein, die über eine weitere Faltlinie mit dem unteren Rand eines inneren Seitenwandteiles verbunden ist. Bei mehrteiliger Ausbildung kann der Klappdeckel an einem Rand über eine Faltlinie mit einer Verbindungslasche verbunden sein, die an einem unteren Rand mit einer Einstecklasche verbunden ist, die zwischen einem inneren Seitenwandteil und einem äußeren Seitenwandteil verankert werden kann.

Gemäß einer weiteren Ausführungsart weist die Einlage eine Vielzahl paralleler Rilllinien auf und/oder weist die weitere Einlage eine Vielzahl paralleler weiterer Rilllinien auf. Durch die Rilllinien und/oder die weiteren Rilllinien wird die Stabilität der Faltschachtel weiter erhöht. Gemäß einer weiteren Ausführungsart verlaufen die Rilllinien der Einlage parallel oder in einem Winkel, vorzugsweise im Winkel von 90°, zur Faserlaufrichtung des Kartons der Einlage und/oder verlaufen die Rilllinien der weiteren Einlage parallel oder in einem Winkel, vorzugsweise in einem Winkel von 90°, zur Faserlaufrichtung des Kartons der weiteren Einlage.

Gemäß einer weiteren Ausführungsart weist der Karton der Schale zumindest auf der von außen sichtbaren Seite einen Strich auf und weist der Karton der Einlage zumindest auf der Oberseite einen Strich auf und/oder weist der Karton des Deckels zumindest auf der von außen sichtbaren Seite einen Strich auf und/oder weist der Karton der weiteren Einlage zumindest auf der Unterseite einen Strich auf. Hierdurch weist die Schale und/oder der Deckel auf den Seiten, auf die der Benutzer bei ungeöffneter oder bei geöffneter Faltschachtel blicken kann, einen Strich auf. Hierdurch wird der Faltschachtel ein besonders hochwertiges Erscheinungsbild verliehen. Hierfür weist die Faltschachtel gemäß einer weiteren Ausführungsart auf denselben Seiten einen Aufdruck auf. Der Aufdruck auf der gestrichenen Seite der Faltschachtel ist besonders hochwertig. Zur weiteren Steigerung der Qualität des Aufdruckes weist die Faltschachtel auf den betreffenden Seiten jeweils einen in der gleichen Weise ausgebildeten Strich auf, d.h. die gleiche Art, die gleiche Anzahl und das gleiche Flächengewicht der Beschichtung, die den Strich bildet.

Gemäß einer weiteren Ausführungsart weist die Schale mindestens einer Wand Rilllinien und/oder weist der Deckel in mindestens einer Wand weitere Rilllinien auf. Hierdurch wird die Faltschachtel weiter stabilisiert.

Gemäß einer weiteren Ausführungsart sind die Schale und der Deckel aus einem einteiligen Zuschnitt oder aus verschiedenen Zuschnitten gebildet.

Gemäß einer weiteren Ausführungsart sind die Schale und die Einlage aus verschiedenen Zuschnitten gebildet. Gemäß einer weiteren Ausführungsart sind der Deckel und die weitere Einlage aus verschiedenen Zuschnitten gebildet.

Gemäß einer weiteren Ausführungsart sind die Schale und die Einlage aus Karton mit denselben oder verschiedenen Grammaturen gebildet. Gemäß einer weiteren Ausführungsart sind der Deckel und die weitere Einlage aus Karton mit denselben oder verschiedenen Grammaturen gebildet.

Gemäß einer weiteren Ausführungsart ist in die Schale ein Einsatz eingesetzt, der mindestens eine Aufnahme zum Einsetzen eines Produktes aufweist. Gemäß einer weiteren Ausführungsart besteht der Einsatz aus Karton. Gemäß einer weiteren Ausführungsart weist der Einsatz eine horizontale obere Wand mit mindestens einer Ausstanzung zum Aufnehmen und seitlichen Abstützen eines Produktes auf und/oder weist der Einsatz mindestens eine vertikale Wand mit mindestens einer weiteren Ausstanzung am oberen Rand zum Auflegen und Abstützen eines in die Ausstanzung eingesetzten Produktes am Umfang auf.

Gemäß einer weiteren Ausführungsart weist der Einsatz zumindest auf der Seite, die bei geöffneter Faltschachtel für einen Benutzer sichtbar ist, einen Strich auf. Gemäß einer weiteren Ausführungsart weist der Strich einen Aufdruck auf. Gemäß einer weiteren Ausführungsart ist der Strich des Einsatzes in der gleichen Weise ausgebildet, wie der Strich der Schale.

Gemäß einer weiteren Ausführungsart weisen sämtliche Teile der Faltschachtel einen in derselben Weise ausgebildeten Strich auf.

Die Erfindung wird nachfolgend der anliegenden Zeichnungen eines Ausführungsbeispiels näher erläutert. In den Zeichnungen zeigen:
- Fig. 1: einen Zuschnitt zum Bilden einer Schale flach ausgebreitet in der Draufsicht;
- Fig. 2: eine Einlage für die Schale flach ausgebildet in der Draufsicht;
- Fig. 3: einen Zuschnitt zum Bilden eines Stulpdeckels flach ausgebreitet in der Draufsicht;
- Fig. 4: einen weiteren Einsatz zum Stabilisieren der Deckwand des Stulpdeckels flach ausgebreitet in der Draufsicht;
- Fig. 5: eine Faltschachtel gebildet aus den zuvor beschriebenen Zuschnitten mit einem in die Schale eingesetzten Einsatz bei abgenommenem Stulpdeckel in einer Perspektivansicht schräg von oben und von der Seite.

In der vorliegenden Anmeldung beziehen sich die Angaben "oben" und "unten" sowie "horizontal" und "vertikal" auf eine Anordnung der Faltschachtel mit der Bodenwand der Schale auf einer horizontalen Unterlage und bezüglich der Bodenwand nach oben vorstehenden Seitenwänden, wobei bei geschlossenem Deckel die Deckwand oberhalb der Bodenwand angeordnet ist.

Gemäß Fig. 1 umfasst ein erster Zuschnitt 1 eine rechteckige Bodenwand 2, die an ihren seitlichen Rändern über Faltlinien mit äußeren Seitenwandteilen 3.1, 4.1, 5.1, 6.1 verbunden ist. Die äußeren Seitenwandteile 3.1, 4.1, 5.1, 6.1 sind an ihren oberen Rändern über Faltlinien mit inneren Seitenwandteilen 3.2, 4.2, 5.2, 6.2 verbunden, um gemeinsam Seitenwände 3, 4, 5, 6 zu bilden. Die inneren Seitenwandteile 3.2, 4.2, 5.2, 6.2 sind wiederum an ihren unteren Rändern über Faltlinien mit Bodenwandlaschen 7, 8, 9, 10 verbunden, die an ihren seitlichen Rändern um 45° geneigte Anschrägungen 11.1, 11.2, 12.1, 12.2, 13.1, 13.2, 14.1, 14.2 aufweisen.

Über seitliche Faltlinien sind mit den seitlichen Rändern der äußeren Seitenwandteile Dreieckslaschen 15.1, 15.2, 16.1, 16.2, 17.1, 17.2, 18.1, 18.2 verbunden, wobei jeweils zwei Dreieckslaschen 15.1 und 15.2, 16.1 und 16.2, 17.1 und 17.2, 18.1 und 18.2 über mittlere Faltlinien zwischen den seitlichen Faltlinien miteinander verbunden sind.

In Fig. 2 ist ein zweiter Zuschnitt 19 für eine Einlage 20 gezeigt, die eine rechteckige Form aufweist, deren Abmessungen an die Abmessungen der Bodenwand 2 angepasst sind.

Zum Aufrichten der Faltschachtel wird die Einlage 20 auf die Bodenwand 2 des Zuschnittes 1 gesetzt und die äußeren Seitenwandteile 3.1, 4.1, 5.1, 6.1 werden hochgeklappt. Hierfür ist die Einlage 20 so bemessen, dass sie genau zwischen die aufgerichteten äußeren Seitenwandteile passt. Die Einlage 20 wird so auf die Bodenwand 2 aufgesetzt, dass die Faserlaufrichtung FL2 in der Einlage 20 senkrecht zur Faserlaufrichtung FL1 in der Bodenwand 2 ausgerichtet ist.

Beim Aufrichten der äußeren Seitenwandteile 3.1, 4.1, 5.1, 6.1 werden die benachbarten Dreieckslaschen 15.1 und 15.2, 16.1 und 16.2, 17.1 und 17.2, 18.1 und 18.2 jeweils um die mittlere Faltlinie gegeneinander und gegen die Innenseite eines äußeren Seitenwandteiles 3.1, 4.1, 5.1, 6.1 geklappt. Schließlich werden die inneren Seitenwandteile 3.2, 4.2, 5.2, 6.2 gegen die Innenseiten der äußeren Seitenwandteile 3.1, 4.1, 5.1, 6.1 und die daran anliegenden Dreieckslaschen 15.1 und 15.2, 16.1 und 16.2, 17.1 und 17.2, 18.1 und 18.2 geklappt und mit der Bodenwandlasche 7, 8, 9, 10 auf die Oberseite der Einlage 20 geklappt. Hierdurch wird eine Schale 22 gebildet, die in der aufgerichteten Stellung stabil ist, da sich die inneren Seitenwandteile 3.2, 4.2, 5.2, 6.2 an den seitlichen Rändern aneinander und die Bodenwandlaschen 7, 8, 9, 10 am Einsatz 20 und an den Anschrägungen 11.1, bis 14.2 aneinander abstützen.

Die aufgerichtete Schale 22 mit der Einlage 20 ist in Fig. 5 gezeigt.

Gemäß Fig. 3 umfasst ein dritter Zuschnitt 23 für einen Deckel 24 eine rechteckige Deckwand 25, die an ihren seitlichen Rändern über Faltlinien mit weiteren äußeren Seitenwandteilen 26.1, 27.1, 28.1, 29.1 verbunden ist. Die weiteren äußeren Seitenwandteile 26.1, 27.1, 28.1, 29.1 sind an ihren oberen Rändern über Faltlinien mit weiteren inneren Seitenwandteilen 26.2, 27.2, 28.2, 29.2 verbunden, um gemeinsam Seitenwände 26, 27, 28, 29 zu bilden. Die weiteren inneren Seitenwandteile 26.2, 27.2, 28.2, 29.2 sind wiederum an ihren unteren Rändern über Faltlinien mit Deckwandlaschen 30, 31, 32, 33 verbunden, die an ihren seitlichen Rändern um 45° geneigte Anschrägungen 34.1, 34.2, 35.1, 35.2, 36.1, 36.2, 37.1, 37.2 aufweisen.

Über seitliche Faltlinien sind mit den seitlichen Rändern der äußeren Seitenwandteile weitere Dreieckslaschen 38.1, 38.2, 39.1, 39.2, 40.1, 40.2, 41.1, 41.2 verbunden, wobei jeweils zwei weitere Dreieckslaschen 38.1 und 38.2, 39.1 und 39.2, 40.1 und 40.2, 41.1 und 41.2 über mittlere Faltlinien zwischen den seitlichen Faltlinien miteinander verbunden sind.

In Fig. 4 ist ein vierter Zuschnitt 42 für eine weitere Einlage 43 gezeigt, die eine rechteckige Form aufweist, deren Abmessungen an die Abmessungen der Deckwand 25 angepasst sind.

Zum Aufrichten des Deckels 24 wird die weitere Einlage 43 auf die Deckwand 25 des dritten Zuschnittes 23 gesetzt und die weiteren äußeren Seitenwandteile 26.1, 27.1, 28.1, 29.1 werden hochgeklappt. Hierfür ist die weitere Einlage 43 so bemessen, dass sie genau zwischen die aufgerichteten weiteren äußeren Seitenwandteile 26.1, 27.1, 28.1, 29.1 passt. Die weitere Einlage 43 wird so auf die Deckwand 25 aufgesetzt, dass die Faserlaufrichtung FL4 in der weiteren Einlage 43 senkrecht zur Faserlaufrichtung FL3 in der Deckwand 25 ausgerichtet ist.

Beim Aufrichten der weiteren äußeren Seitenwandteile 26.1, 27.1, 28.1, 29.1 werden die benachbarten weiteren Dreieckslaschen 38.1 und 38.2, 39.1 und 39.2, 40.1 und 40.2, 41.1 und 41.2 jeweils um die mittlere Faltlinie gegeneinander und gegen die Innenseite eines weiteren äußeren Seitenwandteiles 26.1, 27.1, 28.1, 29.1 geklappt. Schließlich werden die weiteren inneren Seitenwandteile 26.2, 27.2, 28.2, 29.2 gegen die Innenseiten der weiteren äußeren Seitenwandteile 26.1, 27.1, 28.1, 29.1 und die daran anliegenden Dreieckslaschen 38.1 und 38.2, 39.1 und 39.2, 40.1 und 40.2, 41.1 und 41.2 geklappt und mit der Deckwandlasche 30, 31, 32, 33 auf die Oberseite der weiteren Einlage 43 geklappt.

Hierdurch wird ein Stulpdeckel 44 gebildet. Dieser in der aufgerichteten Konfiguration stabil, da sich die weiteren inneren Seitenwandteile 26.1, 27.1, 28.1, 29.1 an den seitlichen Rändern aneinander und die Deckwandlaschen 30, 31, 32, 33 an der Innenseite der weiteren Einlage 43 und an den weiteren Anschrägungen 34.1 bis 37.2 aneinander abstützen. Der aufgerichtete Stulpdeckel 44 ist in Fig. 5 gezeigt.

Gemäß Fig. 5 ist in die Schale 22 ein Einsatz 45 aus Karton eingesetzt. Dieser umfasst eine horizontale obere Wand 46 mit Ausstanzungen 47, die den Konturen eines einzusetzenden Produktes entsprechen. Ferner umfasst der Einsatz 45 zwei parallele vertikale Wände 48, die unterhalb der oberen Wand 46 angeordnet sind und jeweils am oberen Rand weitere Ausstanzungen 49 aufweisen, die den Konturen eines Umfangsabschnittes der in die Ausstanzungen 47 einzusetzenden Produkte entsprechen. Somit werden die in den Ausstanzungen 47 und weiteren Ausstanzungen 49 eingesetzten Produkte in der eingesetzten Position gehalten.

Der Einsatz 45 ist so ausgebildet, dass die eingesetzten Produkte bei geschlossenem Stulpdeckel 44 durch die Innenseite der weiteren Einlage 43 in den Ausstanzungen 47, 49 fixiert werden.

### Bezugszeichenliste

- 1: erster Zuschnitt
- 2: Bodenwand
- 3, 4, 5, 6: Seitenwand
- 3.1, 4.1, 5.1, 6.1: äußeres Seitenwandteil
- 3.2, 4.2, 5.2, 6.2: inneres Seitenwandteil
- 7-10: Bodenwandlasche
- 11.1, 11.2, 12.1, 12.2, 13.1, 13.2, 14.1, 14.2: Anschrägung
- 15.1, 15.2, 16.1, 16.2, 17.1, 17.2, 18.1, 18.2: Dreieckslasche
- 19: zweiter Zuschnitt
- 20: Einlage
- 22: Schale
- 23: dritter Zuschnitt
- 24: Deckel
- 25: Deckwand
- 26, 27, 28, 29: Seitenwand
- 26.1, 27.1, 28.1, 29.1: weiteres äußeres Seitenwandteil
- 26.2, 27.2, 28.2, 29.2: weiteres inneres Seitenwandteil
- 30, 31, 32, 33: Deckwandlasche
- 34.1, 34.2, 35.1, 35.2, 36.1, 36.2, 37.1, 37.2: weitere Anschrägung
- 38.1, 38.2, 39.1, 39.2, 40.1, 40.2, 41.1, 41.2: weitere Dreieckslasche
- 42: vierter Zuschnitt
- 43: weitere Einlage
- 44: Stulpdeckel
- 45: Einsatz
- 46: obere Wand
- 47: Ausstanzung
- 48: vertikale Wand
- 49: weitere Ausstanzung

## Patentansprüche

1. Faltschachtel umfassend eine Schale (22) aus Karton, die eine rechteckige Bodenwand (2), über Faltlinien mit den Rändern der Bodenwand (2) verbundene äußere Seitenwandteile (3.1, 4.1, 5.1, 6.1) , über seitliche Faltlinien mit den seitlichen Rändern von äußeren Seitenwandteilen (3.1, 4.1, 5.1, 6.1) verbundene Ecklaschen (15.1 bis 18.2) und über Faltlinien mit den oberen Rändern der äußeren Seitenwandteile (3.1, 4.1, 5.1, 6.1) verbundene innere Seitenwandteile (3.2, 4.2, 5.2, 6.2) umfasst, wobei die Ecklaschen (15.1 bis 18.2) jeweils gegen ein benachbartes äußeres Seitenwandteil (3.1, 4.1, 5.1, 6.1) gefaltet und die inneren Seitenwandteile (3.2, 4.2, 5.2, 6.2) gegen die Innenseiten der äußeren Seitenwandteile (3.1, 4.1, 5.1, 6.1) und die daran anliegenden Ecklaschen (15.1 bis 18.2) gefaltet sind, und eine Einlage (20) aus Karton, die
auf der Innenseite der Bodenwand (2) angeordnet ist, wobei die Faserlaufrichtung des Kartons der Einlage (20) in einem Winkel zur Faserlaufrichtung in der Bodenwand (2) des Kartons der Schale ausgerichtet ist, vorzugsweise in einem Winkel von 90°,
**dadurch gekennzeichnet, dass**
die inneren Seitenwandteile (3.2, 4.2, 5.2, 6.2) der Schale (22) an ihrem unteren Rand über Faltlinien mit Bodenwandlaschen (7 bis 10) verbunden sind, die an der Innenseite der Bodenwand (2) oder der Einlage (20) anliegen und die Bodenwandlaschen (7 bis 10) an den seitlichen Rändern Anschrägungen (11.1, 11.2, 12.1, 12.2, 13.1, 13.2, 14.1, 14.2) aufweisen, wobei sich benachbarte Bodenwandlaschen mit Anschrägungen aneinander abstützen.

2. Faltschachtel nach Anspruch 1 umfassend einen Deckel (24) mit einer Deckwand (25) zum Abdecken der Schale (22).

3. Faltschachtel nach Anspruch 2, bei der auf der Innenseite der Deckwand (25) eine weitere Einlage (43) aus Karton angeordnet ist, deren Faserlaufrichtung in einem Winkel zur Faserlaufrichtung des Kartons der Deckwand (25) ausgerichtet ist, vorzugsweise in einem Winkel von 90°.

4. Faltschachtel nach einem der Ansprüche 2 bis 3, bei der der Deckel (24) ein Stulpdeckel (44) ist.

5. Faltschachtel nach einem der Ansprüche 2 bis 4, bei der die Einlage (20) und die Bodenwand (2) mittels eines Leims und/oder eines anderen Klebstoffes miteinander verklebt sind und/oder bei der die weitere Einlage (43) und die Deckwand (25) mittels eines Leims oder eines anderen Klebstoffs miteinander verklebt sind.

6. Faltschachtel nach Anspruch 5, bei der die Einlage (20) und die Bodenwand (2) mittels mehrerer paralleler Streifen aus einem Klebstoff miteinander verklebt sind und/oder bei der die weitere Einlage (43) und die Deckwand (25) mittels mehrerer paralleler weiterer Streifen aus einem Klebstoff miteinander verklebt sind.

7. Faltschachtel nach einem der Ansprüche 2 bis 6, bei der der Deckel (24) eine rechteckige Deckwand (25), über Faltlinien mit den Rändern der Deckwand (25) verbundene weitere äußere Seitenwandteile (26.1, 27.1, 28.1, 29.1) , über seitliche Faltlinien mit weiteren äußeren Seitenwandteilen (26.1, 27.1, 28.1, 29.1) verbundene weitere Ecklaschen (38.1 bis 41.2) und über Faltlinien mit den unteren Rändern der weiteren äußeren Seitenwandteile (26.1, 27.1, 28.1, 29.1) mit diesen verbundene weitere innere Seitenwandteile (26.2, 27.2, 28.2, 29.2) aufweist, wobei die weiteren Ecklaschen (38.1 bis 41.2) jeweils gegen ein benachbartes weiteres äußeres Seitenwandteil (26.1, 27.1, 28.1, 29.1) gefaltet und die weiteren inneren Seitenwandteile (26.2, 27.2, 28.2, 29.2) gegen die Innenseiten der weiteren äußeren Seitenwandteile (26.1, 27.1, 28.1, 29.1) und die daran anliegenden weiteren Ecklaschen (38.1 bis 41.2) gefaltet sind.

8. Faltschachtel nach einem der Ansprüche 1 bis 7, bei der mit den seitlichen Rändern der äußeren Seitenwandteile (3.1, 4.1, 5.1, 6.1) verbundene und jeweils paarweise über eine mittlere Faltlinie zwischen den seitlichen Faltlinien miteinander verbundene Dreieckslaschen (15.1 bis 18.2) jeweils um die mittlere Faltlinie gegeneinander und gegen eine der benachbarten äußeren Seitenwandteile (3.1, 4.1, 5.1, 6.1) gefaltet sind und/oder bei der mit den weiteren äußeren Seitenwandteilen (26.1, 27.1, 28.1, 29.1) verbundene und jeweils paarweise über eine mittlere Faltlinie zwischen den seitlichen Faltlinien miteinander verbundene weitere Dreieckslaschen (38.1 bis 41.2) jeweils um die mittlere Faltlinie gegeneinander und gegen ein benachbartes weiteres äußeres Seitenwandteil (26.1, 27.1, 28.1, 29.1) gefaltet sind.

9. Faltschachtel nach einem der Ansprüche 1 bis 8, bei der innere Seitenwandteile (3.2, 4.2, 5.2, 6.2) die Einlage (20) randseitig überdecken und/oder bei der weitere innere Seitenwandteile (26.2, 27.2, 28.2, 29.2) die weitere Einlage (43) randseitig überdecken.

10. Faltschachtel nach einem der Ansprüche 2 bis 9, bei der die weiteren inneren Seitenwandteile (26.2, 27.2, 28.2, 29.2) über Faltlinien an ihren oberen Rändern mit Deckwandlaschen (30, 31, 32, 33) verbunden sind, die an der Innenseite der Deckwand (25) oder der weiteren Einlage (43) anliegen, die Deckwandlaschen (30, 31, 32, 33) an den seitlichen Rändern weitere Anschrägungen (34.1, 34.2, 35.1, 35.2, 36.1, 36.2, 37.1, 37.2) aufweisen und sich benachbarte Deckwandlaschen mit weiteren Anschrägungen aneinander abstützen.

11. Faltschachtel nach Anspruch 2, 3, 9 oder 10, bei der der Deckel (24) eine Hülle ist, die vier Hüllenwände umfasst oder daraus besteht, wobei eine der Hüllenwände die Deckwand ist, oder bei der der Deckel (24) ein Klappdeckel ist.

12. Faltschachtel nach einem der Ansprüche 1 bis 11, bei der die Einlage (20) eine Vielzahl paralleler Rilllinien aufweist und/oder bei der die weitere Einlage (43) eine Vielzahl paralleler weiterer Rilllinien aufweist.

13. Faltschachtel nach Anspruch 12, bei der die Rillinien der Einlage (20) parallel oder in einem Winkel, vorzugsweise im Winkel von 90°, zur Faserlaufrichtung des Kartons der Einlage (20) ausgerichtet sind und/oder bei der die Rillinien der weiteren Einlage (43) parallel oder in einem Winkel, vorzugsweise in einem Winkel von 90°, zur Faserlaufrichtung des Kartons der weiteren Einlage (43) ausgerichtet sind.

14. Faltschachtel nach einem der Ansprüche 1 bis 13, bei der der Karton der Schale zumindest auf der von außen sichtbaren Seite einen Strich aufweist und der Karton der Einlage zumindest auf der Oberseite einen Strich aufweist und/oder bei der der Karton des Deckels zumindest auf der von außen sichtbaren Seite einen Strich aufweist und/oder bei der der Karton der weiteren Einlage zumindest auf der Unterseite einen Strich aufweist.

15. Faltschachtel nach Anspruch 14, bei der die Schale auf der von außen sichtbaren Seite auf einem Strich einen Aufdruck aufweist und/oder bei der die Einlage auf einem Strich auf der Oberseite einen Aufdruck aufweist und/oder bei der der Deckel auf einem von außen auf einem Strich auf einer von außen sichtbaren Seite einen Aufdruck aufweist und/oder bei der die weitere Einlage auf einem Strich auf der Unterseite einen Aufdruck aufweist.

16. Faltschachtel nach Anspruch 2 bis 15, bei der die Schale und der Deckel (24) aus einem einteiligen Zuschnitt oder aus verschiedenen Zuschnitten gebildet sind.

17. Faltschachtel nach einem der Ansprüche 1 bis 16, bei der die Schale (22) und die Einlage (20) aus verschiedenen Zuschnitten gebildet sind und/oder bei der der Deckel (24) und die weitere Einlage (43) aus verschiedenen Zuschnitten gebildet sind.

18. Faltschachtel nach einem der Ansprüche 1 bis 17, bei der die Schale (22) und die Einlage (20) aus Karton mit denselben oder verschiedenen Grammaturen gebildet sind und/oder bei der der Deckel (24) und die weitere Einlage (43) aus Karton mit denselben oder verschiedenen Grammaturen gebildet sind.

19. Faltschachtel nach einem der Ansprüche 1 bis 18, bei der in die Schale (22) ein Einsatz (45) aus Karton eingesetzt ist, der mindestens eine Aufnahme zum Einsetzen eines Produktes aufweist, wobei der Einsatz eine horizontale obere Wand (46) mit mindestens einer Ausstanzung (47) zum Aufnehmen und seitlichen Abstützen eines Produktes aufweist und der Einsatz (45) mindestens eine vertikale Wand (48) mit mindestens einer weiteren Ausstanzung (49) am oberen Rand zum Auflegen und Abstützen eines in die Ausstanzung (47) eingesetzten Produkts am Umfang aufweist.

## Claims

1. A folding box comprising a cardboard tray (22) which comprises a rectangular bottom wall (2), outer side wall parts (3.1, 4.1, 5.1, 6.1) connected via fold lines to the edges of the bottom wall (2), corner tabs (15.1 to 18.2) connected via lateral fold lines to the lateral edges of outer side wall parts (3.1, 4.1, 5.1, 6.1) and inner side wall parts (3.2, 4.2, 5.2, 6.2) connected via fold lines to the upper edges of the outer side wall parts (3.1, 4.1, 5.1, 6.1), wherein the corner tabs (15.1 to 18.2) are folded in each case against an adjacent outer side wall part (3.1, 4.1, 5.1, 6.1) and the inner side wall parts (3.2, 4.2, 5.2, 6.2) are folded against the inner faces of the outer side wall parts (3.1, 4.1, 5.1, 6.1) and the corner tabs (15.1 to 18.2) bearing thereagainst, and a cardboard insert (20) which
is arranged on the inner face of the bottom wall (2), wherein the grain direction of the cardboard of the insert (20) is oriented at an angle to the grain direction in the bottom wall (2) of the cardboard of the tray, preferably at an angle of 90°,
**characterized in that**
the inner side wall parts (3.2, 4.2, 5.2, 6.2) of the tray (22) are connected at their lower edge via fold lines to bottom wall tabs (7 to 10) which bear against the inner face of the bottom wall (2) or the insert (20) and the bottom wall tabs (7 to 10) have bevels (11.1, 11.2, 12.1, 12.2, 13.1, 13.2, 14.1, 14.2) on the lateral edges, wherein adjacent bottom wall tabs with bevels are supported against one another.

2. The folding box according to Claim 1, comprising a lid (24) with a top wall (25) for covering the tray (22).

3. The folding box according to Claim 2, wherein a further cardboard insert (43) is arranged on the inner face of the top wall (25), the grain direction of said insert being oriented at an angle to the grain direction of the cardboard of the top wall (25), preferably at an angle of 90°.

4. The folding box according to one of Claims 2 to 3, wherein the lid (24) is a slip lid (44).

5. The folding box according to one of Claims 2 to 4, wherein the insert (20) and the bottom wall (2) are adhesively bonded together by means of a glue and/or a different adhesive and/or wherein the further insert (43) and the top wall (25) are adhesively bonded together by means of a glue or a different adhesive.

6. The folding box according to Claim 5, wherein the insert (20) and the bottom wall (2) are adhesively bonded together by means of a plurality of parallel strips of an adhesive and/or wherein the further insert (43) and the top wall (25) are adhesively bonded together by means of a plurality of parallel further strips of an adhesive.

7. The folding box according to one of Claims 2 to 6, wherein the lid (24) has a rectangular top wall (25), further outer side wall parts (26.1, 27.1, 28.1, 29.1) connected via fold lines to the edges of the top wall (25), further corner tabs (38.1 to 41.2) connected via lateral fold lines to further outer side wall parts (26.1, 27.1, 28.1, 29.1) and, via fold lines to the lower edges of the further outer side wall parts (26.1, 27.1, 28.1, 29.1), further inner side wall parts (26.2, 27.2, 28.2, 29.2) connected thereto, wherein the further corner tabs (38.1 to 41.2) are folded in each case against an adjacent further outer side wall part (26.1, 27.1, 28.1, 29.1) and the further inner side wall parts (26.2, 27.2, 28.2, 29.2) are folded against the inner faces of the further outer side wall parts (26.1, 27.1, 28.1, 29.1) and the further corner tabs (38.1 to 41.2) bearing thereagainst.

8. The folding box according to one of Claims 1 to 7, wherein triangular tabs (15.1 to 18.2), which are connected to the lateral edges of the outer side wall parts (3.1, 4.1, 5.1, 6.1) and in each case are connected together in pairs via a central fold line between the lateral fold lines, are folded in each case about the central fold line against one another and against one of the adjacent outer side wall parts (3.1, 4.1, 5.1, 6.1) and/or wherein further triangular tabs (38.1 to 41.2), which are connected to the further outer side wall parts (26.1, 27.1, 28.1, 29.1) and in each case are connected together in pairs via a central fold line between the lateral fold lines, are folded in each case about the central fold line against one another and against an adjacent further outer side wall part (26.1, 27.1, 28.1, 29.1).

9. The folding box according to one of Claims 1 to 8, wherein the inner side wall parts (3.2, 4.2, 5.2, 6.2) cover the insert (20) on the edge side and/or wherein further inner side wall parts (26.2, 27.2, 28.2, 29.2) cover the further insert (43) on the edge side.

10. The folding box according to one of Claims 2 to 9, wherein the further inner side wall parts (26.2, 27.2, 28.2, 29.2) are connected via fold lines on their upper edges to top wall tabs (30, 31, 32, 33) which bear against the inner face of the top wall (25) or the further insert (43), the top wall tabs (30, 31, 32, 33) have further bevels (34.1, 34.2, 35.1, 35.2, 36.1, 36.2, 37.1, 37.2) on the lateral edges and adjacent top wall tabs with further bevels are supported against one another.

11. The folding box according to Claim 2, 3, 9 or 10, wherein the lid (24) is a sleeve which comprises four sleeve walls or consists thereof, wherein one of the sleeve walls is the top wall or wherein the lid (24) is a slip lid.

12. The folding box according to one of Claims 1 to 11, wherein the insert (20) has a plurality of parallel score lines and/or wherein the further insert (43) has a plurality of parallel further score lines.

13. The folding box according to Claim 12, wherein the score lines of the insert (20) are oriented parallel or at an angle, preferably at an angle of 90°, to the grain direction of the cardboard of the insert (20) and/or wherein the score lines of the further insert (43) are oriented parallel or at an angle, preferably at an angle of 90°, to the grain direction of the cardboard of the further insert (43).

14. The folding box according to one of Claims 1 to 13, wherein the cardboard of the tray has a line at least on the face visible from the outside and the cardboard of the insert has a line at least on the upper face and/or wherein the cardboard of the lid has a line at least on the face visible from the outside and/or wherein the cardboard of the further insert has a line at least on the lower face.

15. The folding box according to Claim 14, wherein the tray has a printed portion on a line on the face visible from the outside and/or wherein the insert has a printed portion on a line on the upper face and/or wherein the lid has a printed portion on a line from the outside on a face visible from the outside, and/or wherein the further insert has a printed portion on a line on the lower face.

16. The folding box according to Claim 2 to 15, wherein the tray and the lid (24) are formed from a one-piece blank or from different blanks.

17. The folding box according to one of Claims 1 to 16, wherein the tray (22) and the insert (20) are formed from different blanks and/or wherein the lid (24) and the further insert (43) are formed from different blanks.

18. The folding box according to one of Claims 1 to 17, wherein the tray (22) and the cardboard insert (20) are formed with the same or different grammages and/or wherein the lid (24) and the further cardboard insert (43) are formed with the same or different grammages.

19. The folding box according to one of Claims 1 to 18, wherein a cardboard insert (45) is inserted into the tray (22), said insert having at least one receiver for inserting a product, wherein the insert has a horizontal upper wall (46) with at least one punched-out portion (47) for receiving and laterally supporting a product and the insert (45) has at least one vertical wall (48) with at least one further punched-out portion (49) on the upper edge for positioning and supporting on the periphery a product inserted into the punched-out portion (47).

## Revendications

1. Boîte pliante comportant une barquette (22) en carton, laquelle comporte une paroi de fond (2) rectangulaire, des parties de paroi latérale extérieures (3.1, 4.1, 5.1, 6.1) reliées aux bords de la paroi de fond (2) par des lignes de pliage, des pattes de coin (15.1 à 18.2) reliées aux bords latéraux de parties de paroi latérale extérieures (3.1, 4.1, 5.1, 6.1) par des lignes de pliage latérales, et des parties de paroi latérale intérieures (3.2, 4.2, 5.2, 6.2) reliées aux bords supérieurs des parties de paroi latérale extérieures (3.1, 4.1, 5.1, 6.1) par des lignes de pliage, dans laquelle les pattes de coin (15.1 à 18.2) sont pliées respectivement contre une partie de paroi latérale extérieure (3.1, 4.1, 5.1, 6.1) adjacente et les parties de paroi latérale intérieures (3.2, 4.2, 5.2, 6.2) sont pliées contre les côtés intérieurs des parties de paroi latérale extérieures (3.1, 4.1, 5.1, 6.1) et les pattes de coin (15.1 à 18.2) appliquées sur ceux-ci, et un insert (20) en carton, lequel est disposé sur le côté intérieur de la paroi de fond (2), dans laquelle la direction d'extension des fibres du carton de l'insert (20) est orientée selon un angle par rapport à la direction d'extension des fibres dans la paroi de fond (2) du carton de la barquette, de préférence selon une angle de 90°,
**caractérisée en ce que**
au niveau de leur bord inférieur, les parties de paroi latérale intérieures (3.2, 4.2, 5.2, 6.2) de la barquette (22) sont reliées par des lignes de pliage à des pattes de paroi de fond (7 à 10), lesquelles s'appliquent sur le côté intérieur de la paroi de fond (2) ou de l'insert (20), et les pattes de paroi de fond (7 à 10) présentent des biseaux (11.1, 11.2, 12.1, 12.2, 13.1, 13.2, 14.1, 14.2) sur les bords latéraux, dans laquelle des pattes de paroi de fond adjacentes s'appuient les unes contre les autres avec des biseaux.

2. Boîte pliante selon la revendication 1, comportant un couvercle (24) doté d'une paroi de couverture (25) destinée à recouvrir la barquette (22).

3. Boîte pliante selon la revendication 2, dans laquelle un insert supplémentaire (43) en carton, dont la direction d'extension des fibres est orientée selon un angle par rapport à la direction d'extension des fibres du carton de la paroi de couverture (25), de préférence selon un angle de 90°, est disposé sur le côté intérieur de la paroi de couverture (25).

4. Boîte pliante selon l'une des revendications 2 à 3, dans laquelle le couvercle (24) est un couvercle emboîtable (44).

5. Boîte pliante selon l'une des revendications 1 à 4, dans lequel l'insert (20) et la paroi de fond (2) sont collés ensemble au moyen d'une colle et/ou d'un autre adhésif et/ou dans laquelle l'insert supplémentaire (43) et la paroi de couverture (25) sont collés ensemble au moyen d'une colle ou d'un autre adhésif.

6. Boîte pliante selon la revendication 5, dans laquelle l'insert (20) et la paroi de fond (2) sont collés ensemble au moyen de plusieurs bandes parallèles d'adhésif et/ou dans laquelle l'insert supplémentaire (43) et la paroi de couverture (25) sont collés ensemble au moyen de plusieurs bandes parallèles d'adhésif supplémentaires.

7. Boîte pliante selon l'une des revendications 2 à 6, dans laquelle le couvercle (24) présente une paroi de couverture (25) rectangulaire, des parties de paroi latérale extérieures supplémentaires (26.1, 27.1, 28.1, 29.1) reliées aux bords de la paroi de couverture (25) par des lignes de pliage, des pattes de coin supplémentaires (38.1 à 41.2) reliées à des parties de paroi latérale extérieures supplémentaires (26.1, 27.1, 28.1, 29.1) par des lignes de pliage latérales, et des parties de paroi latérale intérieures supplémentaires (26.2, 27.2, 28.2, 29.2) reliées aux bords inférieurs des parties de paroi latérale extérieures supplémentaires (26.1, 27.1, 28.1, 29.1) par des lignes de pliage, dans laquelle les pattes de coin supplémentaires (38.1 à 41.2) sont pliées respectivement contre une partie de paroi latérale extérieure supplémentaire (26.1, 27.1, 28.1, 29.1) adjacente et les parties de paroi latérale intérieures supplémentaires (26.2, 27.2, 28.2, 29.2) sont pliées contre les côtés intérieurs des parties de paroi latérale extérieures supplémentaires (26.1, 27.1, 28.1, 29.1) et les pattes de coin supplémentaires (38.1 à 41.2) s'appliquant sur ceux-ci.

8. Boîte pliante selon l'une des revendications 1 à 7, dans laquelle des pattes triangulaires (15.1 à 18.2) reliées aux bords latéraux des parties de paroi latérale extérieures (3.1, 4.1, 5.1, 6.1) et reliées entre elles respectivement par paires par une ligne de pliage médiane entre les lignes de pliage latérales sont pliées respectivement les unes contre les autres et contre l'une des parties de paroi latérale extérieures (3.1, 4.1, 5.1, 6.1) adjacentes autour de la ligne de pliage médiane et/ou dans laquelle des pattes triangulaires supplémentaires (38.1 à 41.2) reliées aux parties de paroi latérale extérieures supplémentaires (26.1, 27.1, 28.1, 29.1) et reliées entre elles respectivement par paires par une ligne de pliage médiane entre les lignes de pliage latérales sont pliées respectivement les unes contre les autres et contre une partie de paroi latérale extérieure supplémentaire (26.1, 27.1, 28.1, 29.1) adjacente autour de la ligne de pliage médiane.

9. Boîte pliante selon l'une des revendications 1 à 8, dans laquelle des parties de paroi latérale intérieures (3.2, 4.2, 5.2, 6.2) recouvrent l'insert (20) côté bord et/ou dans laquelle des parties de paroi latérale intérieures supplémentaires (26.2, 27.2, 28.2, 29.2) recouvrent l'insert supplémentaire (43) côté bord.

10. Boîte pliante selon l'une des revendications 2 à 9, dans laquelle les parties de paroi latérale intérieures supplémentaires (26.2, 27.2, 28.2, 29.2) sont reliées à des pattes de paroi de couverture (30, 31, 32, 33) au niveau de leurs bords supérieurs par des lignes de pliage, lesquelles s'appliquent sur le côté intérieur de la paroi de couverture (25) ou de l'insert supplémentaire (43), les pattes de paroi de couverture (30, 31, 32, 33) présentent des biseaux supplémentaires (34.1, 34.2, 35.1, 35.2, 36.1, 36.2, 37.1, 37.2) sur les bords latéraux et des pattes de paroi de couverture adjacentes s'appuient les unes contre les autres avec des biseaux supplémentaires.

11. Boîte pliante selon la revendication 2, 3, 9 ou 10, dans laquelle le couvercle (24) est un manchon comportant quatre parois de manchon ou constitué de celles-ci, ou dans laquelle le couvercle (24) est un couvercle rabattable.

12. Boîte pliante selon l'une des revendications 1 à 11, dans laquelle l'insert (20) présente une pluralité de lignes de rainure parallèles et/ou dans laquelle l'insert supplémentaire (43) présente une pluralité de lignes de rainure supplémentaires parallèles.

13. Boîte pliante selon la revendication 12, dans laquelle les lignes de rainure de l'insert (20) sont orientées parallèlement ou selon un angle, de préférence un angle de 90°, par rapport à la direction d'extension des fibres du carton de l'insert (20) et/ou dans laquelle les lignes de rainure de l'insert supplémentaire (43) sont orientées parallèlement ou selon un angle, de préférence un angle de 90°, par rapport à la direction d'extension des fibres du carton de l'insert supplémentaire (43).

14. Boîte pliante selon l'une des revendications 1 à 13, dans laquelle le carton de la barquette présente un trait au moins sur le côté visible depuis l'extérieur et le carton de l'insert présente un trait au moins sur le côté supérieur et/ou dans laquelle le carton du couvercle présente un trait au moins sur le côté visible depuis l'extérieur et/ou dans laquelle le carton de l'insert supplémentaire présente un trait au moins sur le côté inférieur.

15. Boîte pliante selon la revendication 14, dans laquelle la barquette présente une impression sur un trait sur le côté visible depuis l'extérieur et/ou dans laquelle l'insert présente une impression sur un trait sur le côté supérieur et/ou dans laquelle le couvercle présente une impression sur un trait depuis l'extérieur sur un côté visible depuis l'extérieur et/ou dans lequel l'insert supplémentaire présente une impression sur un trait sur le côté inférieur.

16. Boîte pliante selon les revendications 2 à 15, dans laquelle la barquette et le couvercle (24) sont formés à partir d'une découpe d'une seule pièce ou à partir de différentes découpes.

17. Boîte pliante selon l'une des revendications 1 à 16, dans laquelle la barquette (22) et l'insert (20) sont formés à partir de différentes découpes et/ou dans laquelle le couvercle (24) et l'insert supplémentaire (43) sont formés à partir de différentes découpes.

18. Boîte pliante selon l'une des revendications 1 à 17, dans laquelle la barquette (22) et l'insert (20) sont formés en carton avec des grammages identiques ou différents et/ou dans lequel la couvercle (24) et l'insert supplémentaire (43) sont formés en carton avec des grammages identiques ou différents.

19. Boîte pliante selon l'une des revendications 1 à 18, dans laquelle une garniture (45) en carton est insérée dans la barquette (22), laquelle présente au moins un logement pour l'insertion d'un produit, dans laquelle la garniture présente une paroi supérieure horizontale (46) dotée d'au moins un découpage (47) pour la réception et l'appui latéral d'un produit et la garniture (45) présente au moins une paroi verticale (48) dotée d'au moins un découpage supplémentaire (49) sur le bord supérieur pour la pose et l'appui d'un produit inséré dans le découpage (47) sur le pourtour.
